# EUROPÄISCHE PATENTSCHRIFT

(11) **EP 2 908 059 B1**
(45) Veröffentlichungstag und Bekanntmachung des Hinweises auf die Patenterteilung: **13.03.2019**
(21) Anmeldenummer: 15151896.6
(22) Anmeldetag: 21.01.2015
(51) Int. Cl.: F24D 19/10, F24D 19/00, F28F 19/00, F28F 27/00, F24H 1/52

(54) **VERFAHREN ZUR DIAGNOSE EINER HEIZUNGSANLAGE MIT MINDESTENS EINEM WÄRMETAUSCHER**
METHOD FOR THE DIAGNOSIS OF A HEATING INSTALLATION WITH AT LEAST ONE HEAT EXCHANGER
PROCÉDÉ DE DIAGNOSTIC D'UNE INSTALLATION DE CHAUFFAGE DOTÉ D'AU MOINS UN ÉCHANGEUR THERMIQUE

(30) Priorität: 12.02.2014 DE 102014202478
(43) Veröffentlichungstag der Anmeldung: 19.08.2015
(73) Patentinhaber: ROBERT BOSCH GMBH, 70442 Stuttgart (DE)
(72) Erfinder: Rutten, Tim, 688,KK Velp (NL)

(56) Entgegenhaltungen:
- EP-A2- 0 155 826
- EP-A2- 0 617 239
- EP-A2- 2 280 230
- WO-A1-2007/031087
- US-A1- 2004 153 280
- US-A1- 2005 011 278
- US-A1- 2005 133 211
- US-A1- 2010 206 869

## Beschreibung

Die Erfindung betrifft ein Verfahren zur Diagnose einer Heizungsanlage mit mindestens einem erwärmbaren Wärmetauscher, der von einem zu erwärmenden Fluid durchströmt wird. Die Erfindung betrifft auch eine Heizungsanlage, in welcher das Verfahren zur Diagnose läuft.

### Stand der Technik

Wärmetauscher finden überall dort Anwendung, wo ein kaltes Medium, wie beispielsweise Wasser, durch Wärmeübertragung erwärmt werden soll. Mit zunehmender Benutzung und zunehmendem Alter des Wärmetauschers nimmt seine Wärmeübertragungsleistung ab, beispielsweise aufgrund Verschmutzung. Daher muss ein Wärmetauscher in regelmäßigen Abständen gereinigt werden.

Es ist wünschenswert, eine Heizungsanlage, welche mindestens einen Wärmetauscher aufweist, so auszustatten, dass die Ursachen für eine verminderte Funktionstüchtigkeit des Wärmetauschers, insbesondere durch Verschmutzung, frühzeitig erkannt werden können, so dass eine Wartung und gegebenenfalls eine Reparatur des Wärmetauschers frühzeitig ermöglicht und die volle Funktionsfähigkeit des Wärmetauschers schnell wieder hergestellt werden kann.

Die EP 0 617 239 A2 offenbart ein Verfahren und eine Heizungsanlage mit den Merkmalen des Oberbegriffs der unabhängigen Ansprüche 1 und 10.

Die EP 0 155 826 A2 und die US 2005/0133211 A1 offenbaren die Nutzung eines berechneten Wärmeübertragungskoeffizienten eines Wärmetauschers zur Diagnose des Verschmutzungszustands des Wärmetauschers.

### Offenbarung der Erfindung

Diese Aufgabe wird durch das erfindungsgemäße Verfahren zur Diagnose in einer Heizungsanlage mit mindestens einem erwärmbaren Wärmetauscher, der von einem zu erwärmenden Fluid durchströmt wird, gemäß Anspruch 1 behoben.

Hierbei ist ein Fluid definiert als eine fließfähige Substanz, welche Wärme aufnehmen, speichern und abgeben kann, wie ein Gas oder eine Flüssigkeit. Grundsätzlich denkbar sind auch feste Stoffe, die Wärme speichern und abgeben können. Wenn hier die Bezeichnung Fluid verwendet wird, so sind Wärme übertragende Medien im allgemeinen gemeint, die in einer Heizungsanlage Einsatz finden können.

Unter einem Wärmetauscher wird eine Vorrichtung zum Übertragen von Wärme auf ein Fluid verstanden. Synonym wird auch die Bezeichnung Wärmeübertrager verwendet.

Die Zeit zur Erwärmung des Fluids um eine bestimmte oder bestimmbare Temperatur wird auch abkürzend als die Aufwärmzeit bezeichnet.

Durch die in den Unteransprüchen aufgeführten Merkmale sind vorteilhafte Weiterbildungen des erfindungsgemäßen Verfahrens zur Diagnose einer Heizungsanlage nach dem Hauptanspruch möglich.

In einem Schritt des Verfahrens wird ein oder werden mehrere Parameter bestimmt und/oder gespeichert, wie die Zeit zur Erwärmung des Fluids um eine bestimmte oder bestimmbare Temperatur, das heißt, die Aufwärmzeit, und/oder ein Wärmeübertragungskoeffizient des Wärmetauschers und/oder eine Temperaturdifferenz zwischen einer Vorlauf- und Rücklauftemperatur des Wärmetauschers, was den Vorteil hat, dass diese Informationen zu Diagnose- und/oder Prognosezwecken verwendet werden können, beispielsweise bezüglich des Zustandes des Wärmetauschers. Hierbei ist es vorteilhaft, wenn eine Meldung, insbesondere über eine verminderte Funktionstüchtigkeit des Wärmetauschers, insbesondere aufgrund einer Verschmutzung, ausgegeben und/oder gespeichert wird, sobald die Anzahl der Fälle, in denen der oder die Parameter einen bestimmten oder bestimmbaren Schwellenwert erreicht, einen bestimmten oder bestimmbaren Wert überschreitet. Eine solche Hysterese hat den weiteren Vorteil, dass nicht gleich bei einem ersten Auftreten eines solchen Falles eine Meldung ergeht, sondern dass die Häufung der auftretenden Fälle als sicherer Hinweis gewertet werden kann.

Um eine noch sicherere Aussage über den Leistungszustand des Wärmetauschers erhalten zu können, ist es vorteilhaft, wenn zusätzlich zur Temperaturdifferenz zwischen Vorlauftemperatur und Rücklauftemperatur des Wärmetauschers eine Leistung einer Pumpe in einem ersten Teilheizkreis als Indikator verwendet werden kann. Wird beispielsweise im Laufe der Zeit eine höhere Leistung der Pumpe benötigt, bei gleichbleibender oder gar sinkender Temperaturdifferenz, so weist dies auf eine verminderte Funktionsfähigkeit hin.

Zur Bestimmung der Temperaturdifferenz ist es von Vorteil, wenn in einem Verfahrensschritt die Vorlauftemperatur, insbesondere über einen ersten Sensor im Vorlauf des ersten Teilheizkreises, und die Rücklauftemperatur, insbesondere über einen zweiten Sensor im Rücklauf des ersten Teilheizkreises, bestimmt werden können.

In einem Schritt des Verfahrens wird mindestens je ein Schwellenwert für den oder die Parameter vorgegeben und/oder berechnet, sofern sie noch nicht festgelegt sind. Auch wird mindestens je ein Wert als obere Schranke für die Anzahl der Fälle, in denen der oder die Parameter den zugehörigen Schwellenwert erreichen, vorgegeben, sofern er noch nicht festgelegt ist. Dies hat den Vorteil, dass Einstellungen für die Diagnose der Heizungsanlage flexibel und dem Bedarf entsprechend vorgenommen und/oder genau über Berechnungen bestimmt werden können. Zugleich wird der Komfort für den Anwender erhöht, welchem ermöglicht wird, Werte selbst einzugeben oder bereitgestellte Werte zu verwenden.

Für die weitere Diagnose und für Prognosezwecke ist es vorteilhaft, wenn der oder die Parameter, der jeweils zugehörige Schwellenwert und/oder der jeweils zugehörige Wert für die Anzahl der Fälle, in denen der jeweilige Schwellenwert erreicht wird, aufgezeichnet und/oder ausgegeben und/oder ausgelesen werden können.

In einem weiteren Schritt des Verfahrens wird ein Zähler initiiert, sobald der Schwellenwert zum ersten Mal erreicht wird, und der Zähler wird erhöht, wenn der oder die Parameter den jeweiligen Schwellenwert ein weiteres Mal erreichen. Je nach Wahl des oder der Parameter wird der Zähler auch dann initiiert oder erhöht, wenn der Schwellenwert unterschritten oder überschritten wird. Dies ist vorteilhaft, da solch ein Zähler als Startpunkt für die Diagnose der Heizungsanlage dienen kann. Ein weiterer Vorteil liegt in der Prognose eines möglichen Fehlbetriebs der Heizungsanlage beziehungsweise der Notwendigkeit einer Wartung, so dass schnell auf Fehler reagiert werden kann.

Vorteilhaft ist es dabei, wenn der Zähler aufgezeichnet und/oder ausgegeben und/oder ausgelesen werden kann.

Der Schwellenwert für den Wärmeübertragungskoeffizienten kann berechnet werden, was den Vorteil hat, dass ein genauer, theoretischer Wert als Referenzwert verwendet werden kann. Dabei wird in einem Schritt des Verfahrens der Schwellenwert *k_{Schwelle}* gemäß der Formel ${k}_{Schwelle} = \frac{{}^{c ⋅ \dot{m} ⋅ Δ {T}_{Schwelle}}}{A ⋅ \overline{Δ {T}_{Schwelle}}}$ berechnet, wobei c die Wärmekapazität des Fluids, Δ*T_{Schwelle}* die Temperaturdifferenz, beispielsweise zwischen dem Wärmetauscher und dem Fluid oder die Temperaturdifferenz von Vorlauftemperatur zu Rücklauftemperatur, *ṁ* der Massenstrom des Fluids, A die freie Wärmeübertragungsfläche und Δ̅*̅T̅*̅_{Schwelle} die zu Δ*T_{Schwelle}* gehörende, gemittelte logarithmische Temperaturdifferenz ist, welche berechnet wird aus den Eintrittstemperaturen in den Wärmetauscher und den Austrittstemperaturen aus dem Wärmetauscher.

Die Erfindung betrifft auch eine Heizungsanlage mit den Merkmalen des Anspruchs 10.

### Zeichnung

In den Figuren ist eine schematische Darstellung einer erfindungsgemäßen Heizungsanlage zu sehen, sowie ein erfindungsgemäßes Verfahren zur Fehlerdiagnose, welches in der folgenden Beschreibung näher erläutert wird. Es zeigen
Figur 1 ein Ausführungsbeispiel einer erfindungsgemäßen Heizungsanlage,
Figur 2 die prinzipiellen Schritte des Verfahrens zur Diagnose in der Heizungsanlage.

### Beschreibung der Zeichnungen

Das Ausführungsbeispiel in Figur 1 zeigt eine Heizungsanlage 10 mit einem Wärmeerzeuger 12, welcher mit einem Wärmetauscher 14 versehen ist. In einem ersten Teilheizkreis 16 wird ein Fluid, beispielsweise Heizwasser, durch den Wärmetauscher 14 erwärmt, und ein zweiter Teilheizkreis 18 dient der Erwärmung von kaltem Brauchwasser mit Hilfe eines Wärmetauschers 20, beispielsweise im Durchlaufprinzip. Der erste Teilheizkreis 16 weist eine Pumpe 22 und ein Dreiwegeventil 24 und ein Dreiwegeventil 25 auf, um die Zirkulation des Fluids zu gewährleisten. Dabei wird mindestens ein Wärmeverbraucher 25 mit warmem Heizwasser versorgt. Im Vorlauf des Wärmeerzeugers 12 befindet sich ein Sensor 26, insbesondere ein Temperatursensor, zur Messung der Vorlauftemperatur. Ebenso befindet sich im Rücklauf ein Sensor 28 zur Messung der Rücklauftemperatur.

Im zweiten Teilheizkreis 18 wird kaltes Brauchwasser zum Wärmetauscher 20 transportiert, wo es erwärmt wird, anschließend wird das warme Brauchwasser zum Endnutzer geleitet. Ein Sensor 30 misst die Temperatur des Kaltwassers vor Eintritt durch den Wärmetauscher 20, ein Sensor 32 misst die Temperatur des erwärmten Kaltwassers nach Austritt.

Bei dem Wärmeerzeuger 12 kann es sich um verschiedenartige Heizgeräte handeln, welche mit fossilen oder erneuerbaren Ressourcen betrieben werden. Im Ausführungsbeispiel befinden sich ein Gasbrenner 33 und der Wärmetauscher 14 im Wärmeerzeuger 12. Hierbei wird dem Wärmeerzeuger 12 mit Hilfe eines Gebläses 34 über eine Leitung 36 ein Gas-Luft-Gemisch zugeführt. In dieser Leitung 36 befindet sich weiter ein Ventil 38. Abgasprodukte werden über eine Abgasleitung 40 nach außen geführt. Durch eine vom Gasbrenner 33 erzeugte Flamme wird das Fluid, welches durch den Wärmetauscher 14 zirkuliert, erwärmt.

Im Ausführungsbeispiel in Figur 1 weist die Heizungsanlage 10 weiter eine Anzeige 42 sowie eine Steuer- und/oder Regeleinheit 44 auf, wobei sich diese außerhalb des Wärmeerzeugers 12 befindet. Die Anzeige 42 ist am Wärmeerzeuger 12 angebracht. Der Wärmeerzeuger 12, die Steuer- und/oder Regeleinheit 44 und die Anzeige 42 sind miteinander verbunden und können miteinander kommunizieren. Oftmals ist der Wärmeerzeuger 12 über die Steuer- und/oder Regeleinheit 44 noch mit dem Wärmeverbraucher 25 und mit weiteren Steuer- oder Regelelementen verbunden, wie beispielsweise mit der Pumpe 22, den Ventilen 23, 24, dem Gebläse 34, dem Ventil 38 und/oder mit einem Raumthermostaten, um einen noch optimierteren und einwandfreieren Ablauf zu gewährleisten. Denkbar ist in diesem Fall eine kabelgebundene oder eine kabellose Verbindung, sowie eine Mischung aus diesen Verbindungsarten.

Alternativ kann sich die Steuer- und/oder Regeleinheit 44 auch innerhalb des Wärmeerzeugers 12 befinden. Andere Ausführungsformen sind ebenso denkbar. Dasselbe trifft auf die Anzeige 42 zu.

Zur Diagnose der Heizungsanlage 10 läuft ein Verfahren ab, welches anhand der Figur 2 beschrieben wird.

Die Zeit zur Erwärmung des Fluids durch den Wärmetauscher 14, 20, kurz Aufwärmzeit genannt, dessen Wärmeübertragungskoeffizient und die Temperaturdifferenz zwischen Vorlauf- und Rücklauftemperatur des Wärmetauschers 14, 20 sind systeminhärente Parameter und werden erfindungsgemäß als Indikatoren für eine verminderte Funktionstüchtigkeit des Wärmetauschers 14, 20, insbesondere aufgrund Verschmutzung, herangezogen. So sinkt der Wärmeübertragungskoeffizient bei zunehmendem Widerstand des Wärmetauschers 14, 20, was beispielsweise genau dann der Fall ist, wenn die Oberfläche des Wärmetauschers 14, 20 zunehmend verschmutzt ist. In diesem Fall sinkt auch die Leistungsfähigkeit des Wärmetauschers 14, 20, was zum einen zu einer höheren Aufwärmzeit führt, zum anderen, sofern man eine feste Laufzeit vorgibt, zu einer geringeren Temperaturdifferenz nach Ablauf dieser Zeit.

Während der Wärmeübertragungskoeffizient und die Temperaturdifferenz während des Betriebs des Gasbrenners 33 bestimmt werden, ist die Bestimmung der Aufwärmzeit abhängig vom Brennerstart. Die Zeitmessung beginnt bei Brennerstart und endet, sobald eine Solltemperatur für das Fluid, beispielsweise für das Brauchwasser oder Heizwasser, erreicht wurde.

Kern des Verfahrens ist die Ausgabe einer Meldung, wenn eine Erwärmung des Fluids um eine bestimmte oder bestimmbare Temperatur länger als eine vorbestimmte oder vorbestimmbare Zeit benötigt oder wenn die Erwärmung durch den Wärmetauscher 14, 20 eines bestimmten oder bestimmbaren Massenstroms des Fluids unterhalb einer vorbestimmten oder vorbestimmbaren Temperaturdifferenz bleibt. Auch beide Fälle können eintreten. Die Meldung wird für spätere Zwecke, wie für eine Prognose oder Diagnose, gespeichert, so dass sie zu jedem beliebigen Zeitpunkt abrufbar ist.

Das Verfahren ist prinzipiell auf beliebige Wärmetauscher anwendbar. Im Folgenden wird es anhand des Wärmetauschers 14 erläutert.

Zu Beginn des Verfahrens, in Schritt 50, gibt der Anwender den oder die Parameter ein, anhand derer die Diagnose durchgeführt werden soll. Er kann eine Diagnose anhand der Aufwärmzeit, des Wärmeübertragungskoeffizienten oder der Temperaturdifferenz zwischen Vorlauf- und Rücklauftemperatur auswählen. Es können auch mehrere Modi gleichzeitig gewählt werden, welche dann parallel oder seriell durchgeführt werden. Im Folgenden wird der Fall betrachtet, dass alle Modi gewählt und parallel ausgeführt werden.

In Schritt 52 werden die Vorlauftemperatur über den Sensor 26 und die Rücklauftemperatur über den Sensor 28 gemessen. Weiter wird ein Sollwert für eine Temperatur des Fluids, wie ein Sollwert für die Temperatur des Heizwassers und des Brauchwassers, vorgegeben.

In den Schritten 53, 54 und 55 werden die für das Verfahren notwendigen Werte vorgegeben oder berechnet, sofern sie noch nicht vorhanden sind. Für gleiche Systeme können die Werte vorgegeben werden. Beispielsweise können sie als Standardwerte gesetzt werden, die automatisch verwendet oder vom Anwender gewählt werden. Sie können auch vom Anwender eingegeben werden. Für neue oder gewartete Systeme können die Werte neu eingestellt oder neu berechnet werden.

Für die Aufwärmzeit wird in Schritt 53 ein Schwellenwert 56 vorgegeben oder berechnet. Weiter kann ein Wert bzw. eine Maximalzahl 58 bestimmt werden, welche eine obere Schranke für die Anzahl der Fälle, in denen die Aufwärmzeit den Schwellenwert 56 erreicht oder übersteigt, darstellt. Beträgt die Maximalzahl 58 beispielsweise 20, so ergeht eine Meldung, wenn der 21. Fall einer erhöhten Aufwärmzeit eintritt. Der Schwellenwert 56 liegt im System als Standardwert vor oder kann vom Anwender geändert oder vorgegeben werden.

Für den Wärmeübertragungskoeffizienten als Indikator für eine verminderte Funktionstüchtigkeit des Wärmetauschers 14 wird in Schritt 54 ein Schwellenwert 60 *k_{Schwelle}* vorgegeben oder berechnet. Für die Berechnung werden ideale Wärmeübertragungsverhältnisse des Wärmetauschers 14 vorausgesetzt. Der Schwellenwert 60 wird über den Ausdruck ${k}_{Schwelle} = \frac{{}^{c ⋅ \dot{m} ⋅ Δ {T}_{Schwelle}}}{A ⋅ \overline{Δ {T}_{Schwelle}}}$ berechnet. Hierbei ist Δ*T_{Schwelle}* eine feste, vorgegebene Temperaturdifferenz zwischen einem idealen, beispielsweise unverschmutzten, Wärmetauscher, welcher von der vom Gasbrenner 33 erzeugten heißen Luft erwärmt wird, und dem Heizwasser, an welches die Wärme abgegeben wird, *A* die freie Wärmeübertragungsfläche, *ṁ* der Massen- bzw. Volumenstrom und *c* die Wärmekapazität des Fluids. Die Temperatur und der Massenstrom können über entsprechende Sensoren gemessen werden. Die Wärmekapazität des Fluids kann Tabellen entnommen werden. Weiter ist Δ̅*̅T̅_̅{̅S̅c̅h̅w̅e̅l̅l̅e̅}̅*̅ die zu Δ*T_{Schwelle}* gehörende, feste gemittelte logarithmische Temperaturdifferenz, welche bestimmt wird aus den fest vorgegebenen Temperaturen der anwesenden Eintritte und Austritte des idealen Wärmetauschers. Durch den Wärmetauscher 14 strömt das heiße Abgas des Gasbrenners 33, das sich abkühlt und seine Wärmeenergie auf das Heizwasser überträgt.

Zu Schritt 54 gehört auch die Vorgabe einer Maximalzahl 62 für den Wärmeübertragungskoeffizienten, ab welcher eine Meldung über die verminderte Funktionstüchtigkeit des Wärmetauschers 14 ausgegeben werden soll. Die Maximalzahl 62 gibt eine obere Schranke für die Anzahl der Fälle vor, in denen der Wärmeübertragungskoeffizient den Schwellenwert 60 unterschreitet.

Wird die Temperaturdifferenz zwischen Vorlauf und Rücklauf des Wärmetauschers 14 als Indikator herangezogen, so wird in Schritt 55 ein Schwellenwert 64 und eine Maximalzahl 66 für die Temperaturdifferenz vorgegeben oder berechnet, analog zu den Schritten 53 und 54. Die Maximalzahl 66 ist eine obere Schranke für die Anzahl der Fälle, in denen die Temperaturdifferenz den Schwellenwert 64 unterschreitet. Wurden die Vorlauf- und Rücklauftemperatur noch nicht gemessen, beispielsweise weil Schritt 52 übersprungen wurde, so wird dies in Schritt 55 nachgeholt.

Soll die Leistung der Pumpe 22 zusammen mit der Temperaturdifferenz als Indikator für eine verminderte Funktionstüchtigkeit des Wärmetauschers 14 mit herangezogen werden, so wird in Schritt 55 ein Schwellenwert 65 für die Leistung der Pumpe 22 zusätzlich vorgegeben. Alternativ kann er berechnet werden. Die Maximalzahl 66 ist dann eine obere Schranke für die Anzahl der Fälle, in denen die Temperaturdifferenz den Schwellenwert 64 erreicht oder unterschreitet und die Leistung der Pumpe 22 den Schwellenwert 67 erreicht oder überschreitet.

Alle Werte werden gespeichert und können vom Anwender abgerufen oder geändert werden.

In Schritt 68 werden ein Zähler 70 für die Aufwärmzeit, ein Zähler 72 für den Wärmeübertragungskoeffizienten und ein Zähler 74 für die Temperaturdifferenz initiiert. Beispielsweise werden sie auf 0 gesetzt.

Sobald der Wärmeerzeuger 12 startet, beginnt in Schritt 76 eine Zeitmessung zur Bestimmung der Aufwärmzeit des Fluids durch den Wärmetauscher 14. Erreicht das Heizwasser die vorgegebene Sollwerttemperatur, wird die Zeitmessung beendet. Die verstrichene Zeit wird als Aufwärmzeit abgespeichert.

In Schritt 77 wird der Wärmeübertragungskoeffizient berechnet. Hierfür wird die Formel $k = \frac{c ⋅ \dot{m} ⋅ Δ ⁢ T}{A ⋅ \overline{Δ ⁢ T}}$ zugrunde gelegt. Hier ist nun Δ*T* die (variable) Temperaturdifferenz zwischen dem Wärmetauscher 14 und dem Heizwasser und Δ̅*̅T̅*̅ die (variable) mittlere logarithmische Temperaturdifferenz zwischen Wärmetauscher 14 und Heizwasser, gegeben durch $\overline{Δ ⁢ T} = \frac{{ΔT}_{2} - {ΔT}_{1}}{ln \left[\frac{{ΔT}_{2}}{{ΔT}_{1}}\right]} .$

Dabei wurde Δ*T*₂ ≥ Δ*T*₁ angenommen, damit die mittlere logarithmische Temperaturdifferenz positiv ist. ΔT₂ und ΔT₁ sind folgendermaßen definiert: Am ersten Eintritt des Wärmetauschers 14 wird die Temperatur T_{Eintritt1} der heißen Luft gemessen bzw. die Temperatur des Wärmetauschers 14. Am ersten Austritt herrscht die Temperatur T_{Austritt1} der erkalteten Luft in der Abgasleitung. Beim zweiten Eintritt, dem Eintritt des Rücklaufheizwassers in den Wärmetauscher 14, wurde in Schritt 52 über den Sensor 28 die Rücklauftemperatur T_{Eintritt2} gemessen, und am zweiten Austritt aus dem Wärmetauscher die Vorlauftemperatur T_{Austritt2} durch den Sensor 26. Man berechnet nun die Differenzen ΔT₁ := |T_{Eintritt1} - T_{Austritt2}| und ΔT₂ := |T_{Austritt1} -T_{Eintritt2}|, sofern ΔT₁ ≥ ΔT₂. Sonst ist ΔT₂ := |T_{Eintritt1} - T_{Austritt2}| und ΔT₁ := |T_{Austritt1} - T_{Eintritt2}|.

In Schritt 78 wird die Berechnung der Temperaturdifferenz zwischen der Vorlauf- und Rücklauftemperatur durchgeführt. Wurden die Vorlauf- und Rücklauftemperatur noch nicht gemessen, beispielsweise weil Schritt 52 übersprungen wurde, so wird die Messung vor der Berechnung der Temperaturdifferenz durchgeführt.

In Schritt 80 findet die Abfrage statt, ob die jeweiligen Parameter ihren zugehörigen Schwellenwert erreichen: Es wird abgefragt, ob die Aufwärmzeit größer als der Schwellenwert 56 ist, ob der Wärmeübertragungskoeffizient kleiner als der Schwellenwert 60 ist und ob die Temperaturdifferenz kleiner als der Schwellenwert 64 ist.

Trifft dies nicht zu (Schritt 82), so bleiben die Zähler 70, 72, 74 unverändert. Das Verfahren wird in den Schritten 76, 77 und/oder 78 fortgesetzt, je nachdem, ob die Aufwärmzeit, der Wärmeübertragungskoeffizient und/oder die Temperaturdifferenz ausgewählt wurden (Schritt 50).

Ergibt die Abfrage in Schritt 80 ein Ja, ist die Aufwärmzeit also größer als der Schwellenwert 56 oder der Wärmeübertragungskoeffizient kleiner als der Schwellenwert 60 oder die Temperaturdifferenz kleiner als der Schwellenwert 64, so werden die Zähler 70, 72, 74 in Schritt 84 erhöht, beispielsweise um 1.

Selbstverständlich sind Mischformen denkbar, zum Beispiel, die Aufwärmzeit ist größer als der Schwellenwert 56 und der Wärmeübertragungskoeffizient ist kleiner als der Schwellenwert 60. Dann werden der Zähler 70 und der Zähler 72 erhöht. Oder die Temperaturdifferenz ist kleiner als der Schwellenwert 64 und die Aufwärmzeit größer als der Schwellenwert 56. Dann werden der Zähler 74 und der Zähler 72 erhöht, usw. Welche und wieviele Zähler erhöht wurden, kann auch einen Hinweis auf eine verminderte Funktionsfähigkeit des Wärmetauschers 14 geben. Deshalb wird der momentane Stand der Zähler 70, 72, 76 abgespeichert und ist zu jedem Zeitpunkt auslesbar.

In Schritt 86 wird abgefragt, ob mindestens einer der Zähler 70, 72, 76 die zugehörige Maximalzahl 64, 66, 68 erreicht oder überschritten hat.

Ist dem nicht so, so beginnt das Verfahren wieder bei Schritt 76, Schritt 77 und Schritt 78, sofern alle drei Modi im parallelen Durchlauf gewählt wurden, wie in diesem Ausführungsbeispiel angenommen. Der Wärmeerzeuger 14 läuft weiter und es wird von neuem geprüft, ob eine verminderte Funktion oder Fehlfunktion vorliegt.

Wurden nicht alle Modi gewählt, beispielsweise nur einer, so wird das Verfahren nach Schritt 82 in Schritt 76, Schritt 77 oder Schritt 78 fortgesetzt, je nachdem, welcher Modus gewählt wurde. Entsprechend sind Mischformen möglich. Auch eine serielle Verarbeitung der Schritte 76, 77, 78 ist möglich, was jedoch nicht dargestellt ist.

Das Verfahren kann zwischenzeitlich unterbrochen oder vorzeitig beendet werden, um wieder in einem Schritt nach Wahl fortzusetzen, beispielsweise in einem der Schritte 50, 52, 53, 54, 55 usw.

Wird das Verfahren beispielsweise in Schritt 80, oder einem anderen Schritt, unterbrochen und wählt der Anwender Schritt 50, so entspricht dies einer Art Neustart. Bereits gemessene oder berechnete Parameter, wie die Aufwärmzeit, oder Meldungen wurden gespeichert und sind auslesbar. Es können neue Werte eingegeben werden, die der Diagnose zugrunde gelegt werden, oder es werden voreingestellte Standardwerte oder bereits früher eingegebene Werte verwendet.

Wird beispielsweise von Schritt 84, oder einem anderen Schritt, in Schritt 68 gesprungen, so entspricht dies einer Art Zurücksetzen. In Schritt 68 werden die Zähler 70, 72, 74 initiiert, beispielsweise auf 0 gesetzt. War beispielsweise mindestens einer der Zähler 70, 72, 74 größer als dieser Initialwert so wird er wieder auf diesen zurückgesetzt. Damit beginnt das Verfahren mit der Abzählung der Verletzungsfälle von neuem, verwendet aber die bereits eingegeben Werte und Messwerte.

Das Verfahren kann auch so programmiert werden, dass es nach einem gewählten Schritt zu einem anderen wählbaren Schritt automatisch wechselt. Es kann auch vollkommen abgestellt werden.

Ergibt in Schritt 86 die Abfrage, dass mindestens eine der Maximalzahlen 58, 62, 66 erreicht oder überschritten wurde, so wird in Schritt 88 eine entsprechende Meldung darüber ausgegeben und gespeichert. Mit abgespeichert wird das Datum und die Uhrzeit der Meldung. Beispielsweise kann die Meldung Text beinhalten, der besagt, dass die Funktionstüchtigkeit des Wärmetauschers 14 vermindert ist, insbesondere aufgrund einer Verschmutzung. Der Text kann zusätzlich besagen, dass der Wärmetauscher 14 einer Wartung oder Reinigung oder dergleichen bedarf. Die Meldung kann zusätzlich oder allein aus einem Blinken einer Leuchtquelle, wie beispielsweise einer Leuchtdiode, bestehen, oder aus einem Ton, wie einem einmaligen oder mehrmaligen Piepston. Andere Meldungsarten sind ebenso denkbar. Die Meldung kann so lange bestehen, bis der Anwender sie aktiv beendet. Denkbar ist auch eine einmalige Ausgabe, die nicht aktiv beendet werden muss. Die Meldung wird zur Abrufung zu einem späteren Zeitpunkt aufgezeichnet.

So kann in Schritt 88 beispielsweise ein Piepston für einige Sekunden ergehen, parallel hierzu leuchtet oder blinkt ein rotes Licht so lange, bis der Anwender bestätigt, dass er die Meldung zur Kenntnis genommen hat, beispielsweise über einen Knopfdruck oder einen gesprochenen Befehl.

Der Wärmeerzeuger 12 läuft nach erfolgter Meldung weiter in normalem Betrieb, auch wenn keine Wartung oder Reinigung oder dergleichen durchgeführt wurde, und auch wenn die Meldung weiter besteht.

In Schritt 90 wird abgefragt, ob eine Wartung oder Reinigung oder dergleichen durchgeführt wurde.

Ist dem nicht so, so läuft das Verfahren bei Schritt 76, Schritt 77 und Schritt 78 weiter, falls alle drei Modi gewählt wurden. Die Meldung wird weiterhin ausgegeben. Beispielsweise besteht weiter das Blinken einer Leuchtdiode.

Nach erfolgter Wartung oder Reinigung, das heißt, die Abfrage in Schritt 90 wurde bejaht, werden in Schritt 92 die Parameterwerte, wie die Aufwärmzeit, der Wärmeübertragungskoeffizient, die Temperaturdifferenz, die Vorlauf- und Rücklauftemperaturen, die Zähler 70, 72, 74, zurückgesetzt. Das Verfahren startet wieder bei Schritt 50, und die Diagnose des Wärmeerzeugers 14 beginnt von neuem.

Alle Werte, ob eingegeben, berechnet oder im Laufe des Verfahrens bestimmt, werden gespeichert und aufgezeichnet. Auch der Zeitpunkt ihrer Entstehung wird abgespeichert. Beispielsweise kann in Erfahrung gebracht werden, wie schnell hintereinander die Aufwärmzeit, der Wärmeübertragungskoeffizient oder die Temperaturdifferenz ihre entsprechenden Schwellenwerte 56, 60, 64 nicht eingehalten haben, wann die entsprechenden Zähler 70, 72, 74 erhöht wurden und wann die Maximalzahl 58, 62, 66 erreicht wurde. Weiter wird der Zeitpunkt und die Art der Meldung in Schritt 88 gespeichert. Nach einer Wartung kann der Speicher zurückgesetzt werden, um einen Speicherüberlauf zu vermeiden. Der Zeitpunkt der Wartung bleibt dabei erhalten. Der Speicher kann auch per Hand zurückgesetzt werden. Dem Anwender stehen also alle Daten für Diagnose- und Prognosezwecke zur Verfügung.

## Patentansprüche

1. Verfahren zur Diagnose einer Heizungsanlage (10) mit mindestens einem erwärmbaren Wärmetauscher (14, 20), der von einem zu erwärmenden Fluid durchströmt wird, wobei eine Meldung ausgegeben und/oder gespeichert wird, wenn eine Erwärmung des Fluids um eine bestimmte oder bestimmbare Temperatur länger als eine vorbestimmte oder vorbestimmbare Zeit benötigt und/oder wenn die Erwärmung durch den Wärmetauscher (14, 20) eines bestimmten oder bestimmbaren Massenstroms des Fluids unterhalb einer vorbestimmten oder vorbestimmbaren Temperaturdifferenz bleibt, **dadurch gekennzeichnet, dass** ein Wärmeübertragungskoeffizient des Wärmetauschers (14, 20) bestimmt und/oder gespeichert wird und dass eine Meldung, insbesondere über eine verminderte Funktionstüchtigkeit des Wärmetauschers (14, 20), insbesondere aufgrund einer Verschmutzung, ausgegeben und/oder gespeichert wird, sobald die Anzahl der Fälle, in denen der Wärmeübertragungskoeffizient einen bestimmten oder bestimmbaren Schwellenwert erreicht, einen bestimmten oder bestimmbaren Wert (58, 62, 66) überschreitet.

2. Verfahren nach Anspruch 1, **dadurch gekennzeichnet, dass** die Zeit zur Erwärmung des Fluids um eine bestimmte oder bestimmbare Temperatur und/oder eine Temperaturdifferenz zwischen einer Vorlauf- und Rücklauftemperatur des Wärmetauschers (14, 20) bestimmt und/oder gespeichert werden und dass eine Meldung, insbesondere über eine verminderte Funktionstüchtigkeit des Wärmetauschers (14, 20), insbesondere aufgrund einer Verschmutzung, ausgegeben und/oder gespeichert wird, sobald die Anzahl der Fälle, in denen die Zeit zur Erwärmung und/oder die Temperaturdifferenz einen bestimmten oder bestimmbaren Schwellenwert erreichen/erreicht, einen bestimmten oder bestimmbaren Wert (58, 62, 66) überschreitet.

3. Verfahren nach einem der Ansprüche 1 bis 2, **dadurch gekennzeichnet, dass** die Temperaturdifferenz zwischen Vorlauftemperatur und Rücklauftemperatur des Wärmetauschers (14, 20) und eine Leistung einer Pumpe (22) als Indikator einer verminderten Funktionstüchtigkeit des Wärmetauschers (14, 20), insbesondere aufgrund einer Verschmutzung, verwendet werden.

4. Verfahren nach einem der Ansprüche 1 bis 3, **dadurch gekennzeichnet, dass** eine Vorlauftemperatur, insbesondere über einen ersten Sensor (57) im Vorlauf eines ersten Teilheizkreises (54), und eine Rücklauftemperatur, insbesondere über einen zweiten Sensor (58) im Rücklauf des ersten Teilheizkreises (54), bestimmt werden.

5. Verfahren nach einem der Ansprüche 1 bis 4, **dadurch gekennzeichnet, dass** mindestens je ein Schwellenwert (56, 60, 64) für den oder die Parameter und dass mindestens je ein Wert (58, 62, 66) für die Anzahl der Fälle, in denen der oder die Parameter den Schwellenwert (56, 60, 64) erreichen,
vorgegeben und/oder berechnet werden, sofern sie noch nicht festgelegt sind.

6. Verfahren nach einem der vorhergehenden Ansprüche, **dadurch**
**gekennzeichnet, dass** der oder die Parameter, der jeweils zugehörige Schwellenwert (56, 60, 64) und/oder der jeweils zugehörige Wert (58, 62, 66) aufgezeichnet und/oder ausgegeben und/oder ausgelesen werden.

7. Verfahren nach einem der Ansprüche 1 bis 6, **dadurch gekennzeichnet, dass** ein Zähler initiiert wird, sobald der Schwellenwert (56, 60, 64) zum ersten Mal erreicht wird, und dass der Zähler erhöht wird, wenn der Schwellenwert (56, 60, 64) ein weiteres Mal erreicht wird.

8. Verfahren nach einem der vorhergehenden Ansprüche, **dadurch**
**gekennzeichnet, dass** der Zähler aufgezeichnet und/oder ausgegeben wird und/oder auslesbar ist.

9. Verfahren nach einem der Ansprüche 5 bis 8, **dadurch gekennzeichnet, dass** der Schwellenwert (58) für den Wärmeübertragungskoeffizienten, *k_{Schwelle}*, gemäß der Formel ${k}_{Schwelle} = \frac{c ⋅ \dot{m} ⋅ Δ {T}_{Schwelle}}{A ⋅ \overline{Δ {T}_{Schelle}}}$ berechnet wird, wobei c die Wärmekapazität des Fluids, Δ*T_{Schwelle}* die Temperaturdifferenz, beispielsweise zwischen dem Wärmetauscher (14,20) und dem Fluid oder die Temperaturdifferenz von Vorlauftemperatur zu Rücklauftemperatur, *ṁ* der Massenstrom des Fluids, *A* die freie Wärmeübertragungsfläche und Δ̅*̅T̅*̅_̅{̅S̅c̅h̅e̅w̅e̅l̅l̅e̅}̅ die zu Δ*T*_{Schwelle} gehörende, gemittelte logarithmische Temperaturdifferenz ist, welche berechnet wird aus den Eintrittstemperaturen in den Wärmetauscher (14, 20) und den Austrittstemperaturen aus dem Wärmetauscher (14, 20).

10. Heizungsanlage mit mindestens einem erwärmbaren Wärmetauscher (14, 20), der von einem zu erwärmenden Fluid durchströmt wird und bei der ein Verfahren zur Diagnose insbesondere nach einem der vorhergehenden
Ansprüche läuft, wobei eine Meldung ausgegeben und/oder gespeichert wird, wenn eine Erwärmung des Fluids um eine bestimmte oder bestimmbare Temperatur länger als eine vorbestimmte oder vorbestimmbare Zeit benötigt und/oder wenn die Erwärmung durch den Wärmetauscher (14, 20) eines
bestimmten oder bestimmbaren Massenstroms des Fluids unterhalb einer vorbestimmten oder vorbestimmbaren Temperaturdifferenz bleibt, **dadurch gekennzeichnet, dass** ein Wärmeübertragungskoeffizient des
Wärmetauschers (14, 20) bestimmt und/oder gespeichert wird und dass eine Meldung, insbesondere über eine verminderte Funktionstüchtigkeit des Wärmetauschers (14, 20), insbesondere aufgrund einer Verschmutzung, ausgegeben und/oder gespeichert wird, sobald die Anzahl der Fälle, in denen der Wärmeübertragungskoeffizient einen bestimmten oder bestimmbaren Schwellenwert erreicht, einen bestimmten oder bestimmbaren Wert (58, 62, 66) überschreitet.

## Claims

1. Method for diagnosis of a heating installation (10) having at least one heatable heat exchanger (14, 20) through which a fluid to be heated flows, wherein a message is output and/or stored if a heating of the fluid by a determined temperature or determinable temperature requires longer than a predetermined or predeterminable time and/or if the heating by the heat exchanger (14, 20) of a determined or determinable mass flow of the fluid remains below a predetermined or predeterminable temperature difference, **characterized in that** a heat transfer coefficient of the heat exchanger (14, 20) is determined and/or stored, and **in that** a message, in particular about a reduced functionality of the heat exchanger (14, 20), in particular owing to soiling, is output and/or stored as soon as the number of cases in which the heat transfer coefficient reaches a determined or determinable threshold value exceeds a determined or determinable value (58, 62, 66).

2. Method according to Claim 1, **characterized in that** the time for the heating of the fluid by a determined or determinable temperature and/or a temperature difference between a feed line temperature and a return line temperature of the heat exchanger (14, 20) are/is determined and/or stored, and **in that** a message, in particular about a reduced functionality of the heat exchanger (14, 20), in particular owing to soiling, is output and/or stored as soon as the number of cases in which the time for the heating and/or the temperature difference reach/reaches a determined or determinable threshold value exceeds a determined or determinable value (58, 62, 66).

3. Method according to either of Claims 1 and 2, **characterized in that** the temperature difference between the feed line temperature and the return line temperature of the heat exchanger (14, 20) and a power of a pump (22) are used as an indicator of a reduced functionality of the heat exchanger (14, 20), in particular owing to soiling.

4. Method according to one of Claims 1 to 3, **characterized in that** a feed line temperature is determined, in particular via a first sensor (57) in the feed line of a first heating sub-circuit (54), and a return line temperature is determined, in particular via a second sensor (58) in the return line of the first heating sub-circuit (54).

5. Method according to one of Claims 1 to 4, **characterized in that** at least in each case one threshold value (56, 60, 64) for the parameter(s), and **in that** at least in each case one value (58, 62, 66) for the number of cases in which the parameter(s) reaches/reach the threshold value (56, 60, 64), is predefined and/or calculated if it is not yet established.

6. Method according to one of the preceding claims, **characterized in that** the parameter(s), the in each case associated threshold value (56, 60, 64) and/or the in each case associated value (58, 62, 66) are recorded and/or output and/or read out.

7. Method according to one of Claims 1 to 6, **characterized in that** a counter is initiated as soon as the threshold value (56, 60, 64) is reached for the first time, and **in that** the counter is increased if the threshold value (56, 60, 64) is reached a further time.

8. Method according to one of the preceding claims, **characterized in that** the counter is recorded and/or output and/or is able to be read out.

9. Method according to one of Claims 5 to 8, **characterized in that** the threshold value (58) for the heat transfer coefficient, *k_{threshold}*, is calculated according to the formula ${k}_{threshold} = \frac{c ⋅ \dot{m} ⋅ Δ {T}_{threshold}}{A ⋅ \overline{Δ {T}_{threshold}}}$ where *c* is the heat capacity of the fluid, Δ*T_{thresnold}* is the temperature difference, for example between the heat exchanger (14, 20) and the fluid, or the temperature difference between the feed line temperature and the return line temperature, *ṁ* is the mass flow of the fluid, *A* is the free heat transfer area and Δ̅*̅T̅_̅{̅t̅h̅r̅e̅s̅h̅o̅l̅d̅}̅*̅ is the averaged logarithmic temperature difference associated with Δ*T_{threshold}*, which is determined from the temperatures at the inlets into the heat exchanger (14, 20) and the temperatures at the outlets from the heat exchanger (14, 20).

10. Heating installation having at least one heatable heat exchanger (14, 20) through which a fluid to be heated flows, and in the case of which a method for diagnosis, in particular according to one of the preceding claims, proceeds, wherein a message is output and/or stored if a heating of the fluid by a determined or determinable temperature requires longer than a predetermined or predeterminable time and/or if the heating by the heat exchanger (14, 20) of a determined or determinable mass flow of the fluid remains below a predetermined or predeterminable temperature difference, **characterized in that** a heat transfer coefficient of the heat exchanger (14, 20) is determined and/or stored, and **in that** a message, in particular about a reduced functionality of the heat exchanger (14, 20), in particular owing to soiling, is output and/or stored as soon as the number of cases in which the heat transfer coefficient reaches a determined or determinable threshold value exceeds a determined or determinable value (58, 62, 66).

## Revendications

1. Procédé de diagnostic d'une installation de chauffage (10) dotée d'au moins un échangeur de chaleur pouvant être chauffé (14, 20), qui est parcouru par un fluide à chauffer, dans lequel on émet et/ou on mémorise un message lorsqu'un chauffage du fluide d'une température déterminée ou déterminable nécessite plus de temps qu'un temps prédéterminé ou prédéterminable et/ou lorsque le chauffage par l'échangeur de chaleur (14, 20) d'un courant massique déterminé ou déterminable du fluide reste en dessous d'une différence de température prédéterminée ou prédéterminable, **caractérisé en ce que** l'on détermine et/ou on mémorise un coefficient de transfert thermique de l'échangeur de chaleur (14, 20) et **en ce que** l'on émet et/ou on mémorise un message, en particulier sur une efficacité fonctionnelle amoindrie de l'échangeur de chaleur (14, 20), notamment en raison d'un encrassement, dès que le nombre des cas dans lesquels le coefficient de transfert thermique atteint une valeur de seuil déterminée ou déterminable, dépasse une valeur déterminée ou déterminable (58, 62, 66).

2. Procédé selon la revendication 1, **caractérisé en ce que** l'on détermine et/ou on mémorise le temps de chauffage du fluide d'une température déterminée ou déterminable et/ou une différence de température entre la température d'arrivée et la température de départ de l'échangeur de chaleur (14, 20) et **en ce que** l'on émet et/ou on mémorise un message, en particulier sur une efficacité fonctionnelle amoindrie de l'échangeur de chaleur (14, 20), notamment en raison d'un encrassement, dès que le nombre des cas dans lesquels le temps de chauffage et/ou la différence de température atteignent/atteint une valeur de seuil déterminée ou déterminable, dépasse une valeur déterminée ou déterminable (58, 62, 66).

3. Procédé selon une des revendications 1 à 2, **caractérisé en ce que** l'on utilise la différence de température entre la température d'arrivée et la température de départ de l'échangeur de chaleur (14, 20) et une puissance d'une pompe (22) comme indicateur d'une efficacité fonctionnelle amoindrie de l'échangeur de chaleur (14, 20), notamment en raison d'un encrassement.

4. Procédé selon l'une quelconque des revendications 1 à 3, **caractérisé en ce que** l'on détermine une température d'arrivée, en particulier au moyen d'un premier capteur (57) dans l'arrivée d'un premier circuit de chauffage partiel (54), et une température de départ, en particulier au moyen d'un second capteur (58) dans le départ du premier circuit de chauffage partiel (54).

5. Procédé selon l'une quelconque des revendications 1 à 4, **caractérisé en ce que** l'on prédétermine et/ou on mémorise, dans la mesure où elles n'ont pas encore été fixées, au moins chaque fois une valeur de seuil (56, 60, 64) pour le ou les paramètre(s) et au moins chaque fois une valeur (58, 62, 66) pour le nombre des cas, dans lesquels le ou les paramètre(s) atteint/atteignent la valeur de seuil (56, 60, 64).

6. Procédé selon l'une quelconque des revendications précédentes, **caractérisé en ce que** l'on enregistre et/ou on émet et/ou on lit le ou les paramètre (s), la valeur de seuil respectivement correspondante (56, 60, 64) et/ou la valeur respectivement correspondante (58, 62, 66).

7. Procédé selon l'une quelconque des revendications 1 à 6, **caractérisé en ce que** l'on déclenche un compteur, dès que la valeur de seuil (56, 60, 64) est atteinte pour la première fois, et **en ce que** l'on augmente le compteur, lorsque la valeur de seuil (56, 60, 64) est atteinte une nouvelle fois.

8. Procédé selon l'une quelconque des revendications précédentes, **caractérisé en ce que** le compteur est enregistré et/ou émis et/ou lisible.

9. Procédé selon l'une quelconque des revendications 5 à 8, **caractérisé en ce que** l'on calcule la valeur de seuil (58) pour le coefficient de transfert thermique, *kₛₑᵤᵢₗ*, selon la formule ${k}_{seuil} = c ⋅ \dot{m} ⋅ \frac{{}^{Δ {T}_{seuil}}}{A ⋅ \overline{Δ {T}_{seuil}} ,}$ dans laquelle c représente la capacité thermique du fluide, ΔTₛₑᵤᵢₗ la différence de température, par exemple entre l'échangeur de chaleur (14, 20) et le fluide ou la différence de température entre la température d'arrivée et la température de départ, *ṁ* le courant massique du fluide, A la surface de transfert thermique libre et Δ̅*̅T̅ₛ̅ₑ̅ᵤ̅ᵢ̅ₗ̅*̅ la différence de température moyenne logarithmique correspondant à ΔTₛₑᵤᵢₗ, qui est calculée à partir des températures d'entrée dans l'échangeur de chaleur (14, 20) et les températures de sortie de l'échangeur de chaleur (14, 20).

10. Installation de chauffage dotée d'au moins un échangeur de chaleur pouvant être chauffé (14, 20), qui est parcouru par un fluide à chauffer et dans laquelle on exécute un procédé de diagnostic notamment selon l'une quelconque des revendications précédentes, dans lequel on émet et/ou on mémorise un message lorsqu'un chauffage du fluide d'une température déterminée ou déterminable nécessite plus de temps qu'un temps prédéterminé ou prédéterminable et/ou lorsque le chauffage par l'échangeur de chaleur (14, 20) d'un courant massique déterminé ou déterminable du fluide reste en dessous d'une différence de température prédéterminée ou prédéterminable, **caractérisée en ce que** l'on détermine et/ou on mémorise un coefficient de transfert thermique de l'échangeur de chaleur (14, 20) et **en ce que** l'on émet et/ou on mémorise un message, en particulier sur une efficacité fonctionnelle amoindrie de l'échangeur de chaleur (14, 20), notamment en raison d'un encrassement, dès que le nombre des cas dans lesquels le coefficient de transfert thermique atteint une valeur de seuil déterminée ou déterminable, dépasse une valeur déterminée ou déterminable (58, 62, 66).
